# EUROPÄISCHE PATENTSCHRIFT

(11) **EP 1 055 064 B1**
(45) Veröffentlichungstag und Bekanntmachung des Hinweises auf die Patenterteilung: **24.03.2004**
(21) Anmeldenummer: 99973424.7
(22) Anmeldetag: 30.09.1999
(51) Int. Cl.: F02M 61/14

(54) **MONTAGEVORRICHTUNG ZUR MONTAGE UND DEMONTAGE EINES BRENNSTOFFEINSPRITZVENTILS**
DEVICE FOR ASSEMBLING AND DISMANTLING A FUEL INJECTION VALVE
DISPOSITIF POUR LE MONTAGE ET LE DEMONTAGE D'UNE SOUPAPE D'INJECTION DE CARBURANT

(30) Priorität: 14.12.1998 DE 19857474
(43) Veröffentlichungstag der Anmeldung: 29.11.2000
(73) Patentinhaber: ROBERT BOSCH GMBH, 70442 Stuttgart (DE)
(72) Erfinder: HANS, Waldemar, D-96050 Bamberg (DE); VOGEL, Christof, D-96120 Bischberg (DE)
(86) Internationale Anmeldenummer: PCT/DE1999/003144
(87) Internationale Veröffentlichungsnummer: WO 2000/036296

(56) Entgegenhaltungen:
- DE-A- 19 705 990
- US-A- 4 561 159

## Beschreibung

### Stand der Technik

Die Erfindung betrifft eine Montagevorrichtung zur Montage und Demontage eines Brennstoffeinspritzventils, insbesondere eines Hochdruck-Direkt-Einspritzventils, in bzw. aus einer Aufnahmebohrung eines Zylinderkopfes einer Brennkraftmaschine. Durch das Hochdruck-Direkt-Einspritzventil wird Brennstoff unmittelbar in den Brennraum der Brennkraftmaschine eingespritzt.

Die Erfindung geht aus von einer Montagevorrichtung nach der Gattung des Hauptanspruchs. Es ist bereits aus der DE 197 05 990 A1 eine Montagevorrichtung mit einem das Brennstoffeinspritzventil zumindest teilweise umgebenden Hauptkörper bekannt, wobei an einem ersten Ende des Hauptkörpers ein nach innen gerichteter Kragenabschnitt und an einem dem ersten Ende gegenüberliegenden zweiten Ende des Hauptkörpers ein nach außen gerichteter Kragenabschnitt ausgebildet sind. Während der radial nach innen gerichtete Kragenabschnitt in eine Nut des Brennstoffeinspritzventils einsetzbar ist, ragt der nach außen gerichtete Kragenabschnitt aus der Aufnahmeöffnung des Brennstoffeinspritzventils heraus. An dem aus der Aufnahmebohrung des Zylinderkopfes herausragenden Kragenabschnitt kann ein geeignetes Werkzeug, beispielsweise ein Montiereisen angreifen, um die Montagevorrichtung mitsamt dem Brennstoffeinspritzventil aus der Aufnahmebohrung herauszuhebeln.

Diese bekannte Montagevorrichtung ist nicht dazu geeignet, auf das Brennstoffeinspritzventil eine Niederhaltekraft zu übertragen, die dem in den Brennraum der Brennkraftmaschine herrschenden Verbrennungsdruck standhält. Die Niederhaltung des Brennstoffeinspritzventils erfolgt deshalb über eine separate Niederhaltevorrichtung oder das Brennstoffeinspritzventil ist lediglich durch einen Reibschluß in der Aufnahmebohrung arretiert. Der nach innen gerichtete Kragenabschnitt kann auf das Brennstoffeinspritzventil jedoch eine Preßkraft zum Einpressen des Brennstoffeinspritzventils in die Aufnahmebohrung übertragen. Dazu greift der nach innen ragende Kragenabschnitt in eine entsprechende Nut des Brennstoffeinspritzventils ein. Nachteilig ist jedoch, daß diese Preßkraft nicht zentrisch und symmetrisch zur Mittelachse des Brennstoffeinspritzventils, sondern einseitig wirkt. Ferner ist die Handhabbarkeit der Montagevorrichtung beim Einsetzen des Brennstoffeinspritzventils verbesserungsfähig.

Aus der US-PS 4,561,159 ist eine Demontagevorrichtung für ein Diesel-Einspritzventil bekannt. Ein der Abspritzöffnung gegenüberliegender Endbereich des Brennstoffeinspritzventils ist in einen Schlitz der Demontagevorrichtung seitlich einführbar. Die Demontagevorrichtung wird dabei nicht in die Aufnahmebohrung des Zylinderkopfes eingeführt und verbleibt im montierten Zustand nicht in der Aufnahmebohrung. Die aus der US-PS 4,561,159 hervorgehende Demontagevorrichtung ist vielmehr eine Werkzeugverlängerung, die vor der Demontage des Brennstoffeinspritzventils an dem Brennstoffeinspritzventil befestigt wird. Die Übertragung einer Niederhaltekraft auf das Brennstoffeinspritzventil über die Demontagevorrichtung ist nicht vorgesehen. Die Verbindung der Demontagevorrichtung mit dem Brennstoffeinspritzventil ist relativ umständlich.

### Vorteile der Erfindung

Die erfindungsgemäße Montagevorrichtung mit den kennzeichnenden Merkmalen des Hauptanspruchs hat demgegenüber den Vorteil, daß durch die beiden Angriffselemente eine zentrische und symmetrische Niederhaltekraft auf das Brennstoffeinspritzventil übertragen wird, so daß eine Schrägstellung oder Verkippung des Brennstoffeinspritzventils vermieden wird. Durch die Rastverbindung zwischen der Montagevorrichtung und dem Brennstoffeinspritzventil wird die Handhabbarkeit beim Einsetzen des Brennstoffeinspritzventils in die Montagevorrichtung wesentlich verbessert. Das Brennstoffeinspritzventil wird nicht seitlich sondern axial in die Montagevorrichtung eingeführt, was insbesondere bei einer teil- oder vollautomatischen Fertigung besser zu beherrschen ist.

Durch die in den Unteransprüchen aufgeführten Maßnahmen sind vorteilhafte Weiterbildungen und Verbesserungen der im Hauptanspruch angegebenen Montagevorrichtung möglich.

Wenn zwei diametral gegenüberliegende Angriffselemente vorgesehen sind, erfolgt die Einleitung sowohl der Niederhaltekraft, als auch der Demontagkraft in hohem Maße zentrisch und symmetrisch zu der Mittelachse des Brennstoffeinspritzventils.

Die an dem Brennstoffeinspritzventil ausgebildeten Rastnasen weisen vorzugsweise jeweils eine den Niederhalteflächen der Montagevorrichtung abgewandte Abschrägung auf. Die Abschrägung erleichtert das Einrasten der Rastnasen in die an den Angriffselementen vorgesehenen Rastausnehmungen.

Die Montagevorrichtung ist vorzugsweise in der Aufnahmebohrung mit nur einem geringen Spiel geführt, um eine exakte axiale Ausrichtung der Montagevorrichtung in Bezug auf die Aufnahmebohrung auch dann sicherzustellen, wenn die beispielsweise in einem Fahrzeug eingebaute Brennkraftmaschine einer Rüttelbewegung unterworfen ist.

Vorteilhaft ist zwischen den Angriffselementen eine Aussparung für den Anschlußstecker des Brennstoffeinspritzventils vorgesehen, so daß der Anschlußstecker eines an der Montagevorrichtung montierten Brennstoffeinspritzventils zwischen den Angriffselementen angeordnet ist.

Die Montagevorrichtung ist kostengünstig durch Tiefziehen aus einem Metallblech herstellbar.

### Zeichnung

Ein Ausführungsbeispiel der Erfindung ist in der Zeichnung vereinfacht dargestellt und in der nachfolgenden Beschreibung näher erläutert. Es zeigen:
- Fig. 1: das abspritzseitige Ende eines Ausführungsbeispiels der erfindungsgemäßen Montagevorrichtung, ein in die erfindungsgemäße Montagevorrichtung eingesetzes Brennstoffeinspritzventil sowie den Zylinderkopf einer Brennkraftmaschine in einer teilweise geschnittenen, auszugsweisen Darstellung;
- Fig. 2: eine Draufsicht auf das abspritzseitige Ende des in Fig. 1 dargestellten Ausführungsbeispiels der erfindungsgemäßen Montagevorrichtung und
- Fig. 3: eine Seitenansicht des in den Fig. 1 und 2 darstellten Ausführungsbeispiels der erfindungsgemäßen Montagevorrichtung.

### Beschreibung des Ausführungsbeispiels

In Fig. 1 ist das abspritzseitige Ende eines Ausführungsbeispiels der erfindungsgemäßen Montagevorrichtung 1 dargestellt. In die erfindungsgemäße Montagevorrichtung 1 ist ein Brennstoffeinspritzventil 2 eingesetzt. Die Montagevorrichtung 1 und das Brennstoffeinspritzventil 2 sind in eine Aufnahmebohrung 3 eines Zylinderkopfes 4 einer Brennkraftmaschine eingesetzt. Bei dem Brennstoffeinspritzventil 2 handelt es sich um ein Hochdruck-Direkt-Einspritzventil zum direkten Einspritzen von Brennstoff in den Brennraum der Brennkraftmaschine.

Die Aufnahmebohrung 3 des Zylinderkopfes 4 gliedert sich in einen erweiterten Abschnitt 5, einen verengten Abschnitt 6 und einen den erweiterten Abschnitt 5 mit dem verengten Abschnitt 6 verbindenden konischen Abschnitt 7. In dem verengten Abschnitt 6 der Aufnahmebohrung 5 befindet sich ein Abspritzabschnitt 8 des Brennstoffeinspritzventils 2.

Das Brennstoffeinspritzventil 2 muß in der Aufnahmebohrung 3 des Zylinderkopfes 4 gegen den in dem Brennraum herrschenden Verbrennungsdruck niedergehalten werden. Die Funktion der Niederhaltung des Brennstoffeinspritzventils 2 in der Aufnahmebohrung 3 des Zylinderkopfes 4 ist eine der beiden Funktionen der erfindungsgemäßen Montagevorrichtung 1. Die Montagevorrichtung 1 weist an ihrem in Fig. 1 dargestellten abspritzseitigen Ende zwei Angriffselemente 9 und 10 auf, die diametral gegenüberliegend angeordnet sind. Die Montagevorrichtung 1 kann auch mehr als zwei Angriffselemente, beispielsweise drei oder vier Angriffselemente, aufweisen, die vorzugsweise umfänglich gleichmäßig verteilt angeordnet sind. Die beiden Angriffselemente 9 und 10 weisen jeweils eine stirnseitige Niederhaltefläche 11 und 12 auf, die jeweils an einer ringförmigen Gegenfläche eines Gehäusekörpers 14 des Brennstoffeinspritzventils 2 angreift, um das Brennstoffeinspritzventil 2 gegen den in dem Brennraum herrschenden Verbrennungsdruck niederzuhalten. Das Brennstoffeinspritzventil 2 wird dabei durch die durch die Montagevorrichtung 1 aufgebrachte Niederhaltekraft an einem konischen Abschnitt 15 gegen den konischen Abschnitt 6 der Aufnahmebohrung 3 gedrückt. Durch die abschnittsweise konische Ausbildung der Aufnahmebohrung 3 und des Brennstcffeinspritzventils 2 wird eine exakte axiale Ausrichtung des Brennstoffeinspritzventils 2 in Bezug auf die Mittelachse 16 der Aufnahmebohrung 3 sichergestellt.

Die beiden Angriffselemente 9 und 10 sind mit einem in Fig. 1 nicht dargestellten Hauptkörper verbunden, der das Brennstoffeinspritzventil 2 vorzugsweise ringförmig bzw. hülsenförmig umschließt. Ein ebenfalls nicht dargestellter Befestigungsabschnitt des Hauptkörpers ragt aus der Aufnahmebohrung 3 des Zylinderkopfes 4 heraus und ist an dem Zylinderkopf 4 befestigbar. Der Bereich des Befestigungsabschnitts kann an die konkrete geometrische Ausgestaltung des Zylinderkopfes 4 angepaßt werden. Die Niederhaltekraft kann beispielsweise durch an dem Befestigungsabschnitt vorgesehene Montageschrauben auf die Montagevorrichtung 1 ausgeübt werden.

Die Befestigunsvorrichtung 1 weist vorzugsweise ein nur sehr geringes Spiel gegenüber der Aufnahmebohrung 3 des Zylinderkopfes 4 auf, so daß die Montagevorrichtung 1 in der Aufnahmebohrung 3 exakt axial geführt ist und das Brennstoffeinspritzventil 2 daher auch unter erschwerten Bedingungen, beispielsweise beim Auftreten einer Rüttelbewegung exakt axial ausgerichtet ist.

Die beiden Angriffselemente 9 und 10 weisen ferner zwei im Ausführungsbeispiel allseitig geschlossene Rastausnehmungen 17 bzw. 18 auf. Die Rastausnehmungen 17 und 18 haben im Ausführungsbeispiel einen rechteckförmigen Querschnitt. In die Rastausnehmungen 17 und 18 ist jeweils eine an dem Brennstoffeinspritzventil 2 radial angeformte Rastnase 19 bzw. 20 einführbar, indem das Brennstoffeinspritzventil 2 in die Montagevorrichtung 1 in axialer Richtung eingeschoben wird. Die Rastnasen 19 und 20 weisen vorzugsweise den Niederhalteflächen 11 und 12 abgewandte Abschrägungen 21 bzw. 22 auf, die die Angriffselemente 9 und 10 beim Einführen des Brennstoffeinspritzventils 2 radial nach außen elastisch auffedern. Sobald die Rastnasen 19 und 20 in die Rastausnehmungen 17 und 13 vollständig eingreifen, federn die Angriffselemente 9 und 10 radial zurück, so daß das Brennstoffeinspritzventil 2 über die Rastnasen 19 und 20 an den Angriffselementen 9 und 10 arretiert ist. Die Befestigung des Brennstoffeinspritzventils 2 an der Montagevorrichtung 1 erfolgt vor dem Einführen des Brennstoffeinspritzventils 2 und der Montagevorrichtung 1 in die Aufnahmebohrung 3 des Zylinderkopfes 4. Nachdem die Montagevorrichtung 1 in die Aufnahmebohrung 3 eingeführt ist, ist die Montagevorrichtung 1 aufgrund des nur geringen Spiels gegenüber der Aufnahmebohrung 3 gegen ein radiales Auseinanderfedern der Angriffselemente 9 und 10 und Lösen von den Rastnasen 19 und 20 gesichert.

Die Rastnasen 19 und 20 weisen jeweils eine Angriffsfläche 23 bzw. 24 auf, an welcher eine an dem Angriffselement 9 bzw. 10 ausgebildete Gegenfläche 25 bzw. 26_ bei der Demontage angreift. Bei einem Herausziehen der Montagevorrichtung 1 aus der Aufnahmebohrung 3 wird deshalb das Brennstoffeinspritzventil 2 axial mitgeführt und aus der Aufnahmebohrung 3 herausgezogen.

Das Anbringen des Brennstoffeinspritzventils 1 an der Montagevorrichtung 1 wird durch die durch die Rastausnehmungen 17 und 18 und die Rastnasen 19 und 20 geschaffenen Rastverbindungen wesentlich erleichtert, wodurch die Handhabbarkeit wesentlich verbessert wird. Das Brennstoffeinspritzventil 2 wird der Montagevorrichtung 1 nicht seitlich, sondern in axialer Richtung zugeführt, was bei einer automatischen Fertigung von wesentlichem Vorteil sein kann.

Fig. 2 zeigt das in Fig. 1 dargestellte Ausführungsbeispiel der Montagevorrichtung 1 in einer Draufsicht auf das abspritzseitige Ende, d. h. in Fig. 1 von unten. Erkennbar sind die beiden Angriffselemente 9 und 10, wobei die Niederhalteflächen 11 und 12 in Fig. 2 zur besseren Veranschaulichung mit einer Kreuzschraffur versehen sind. Ferner sind die Rastausnehmungen 17 und 18 in den beiden Angriffselementen 9 und 10 erkennbar. Zwischen den beiden diametral gegenüberliegenden Angriffselementen 9 und 10 befindet sich jeweils eine Aussparung 30 und 31, wobei zumindest eine der beiden Aussparungen 30 und 31 eine solche Breite aufweist, daß ein Anschlußstecker des Brennstoffeinspritzventils 2 von dieser Aussparung 30 bzw. 31 aufgenommen werden kann, und der Anschlußstecker nach dem Befestigen des Brennstoffeinspritzventils 2 an der Befestigungsvorrichtung 1 zwischen den beiden Angriffselementen 9 und 10 angeordnet ist.

Die beiden Angriffselemente 9 und 10 sind elastisch mit einem sich von den beiden Angriffselementen 9 und 10 entgegen der Abspritzrichtung erstreckenden Hauptkörper 32 verbunden bzw. mit diesem einstückig ausgebildet. Der Hauptkörper 32 umschließt vorzugsweise das Brennstoffeinspritzventil 2 allseitig ringförmig.

Fig. 3 zeigt zur besseren Veranschaulichung der Erfindung eine Seitenansicht des in den Fig. 1 und 2 dargestellten Ausführungsbeispiels der Montagevorrichtung 1. Erkennbar ist eines der beiden Angriffselemente 9 und die im Ausführungsbeispiel rechteckförmige Rastausnehmung 17.

## Patentansprüche

1. Montagevorrichtung (1) zur Montage und Demontage eines Brennstoffeinspritzventils (2) in einer Aufnahmebohrung (3) eines Zylinderkopfes (4) einer Brennkraftmaschine mit zumindest einem an dem Brennstoffeinspritzventil (2) angreifenden Angriffselement (9, 10), über welches auf das Brennstoffeinspritzventil (2) sowohl eine Niederhaltekraft zum Niederhalten des Brennstoffeinspritzventils (2) in der Aufnahmebohrung (3) als auch eine Demontagekraft zur Demontage des Brennstoffeinspritzventils (2) ausübbar ist,
**dadurch gekennzeichnet,**
**daß** zumindest zwei federnde Angriffselemente (9, 10) vorgesehen sind, an welchen jeweils eine Niederhaltefläche (11, 12) zum Übertragen der Niederhaltekraft auf das Brennstoffeinspritzventil (2) und eine Rastausnehmung (17, 18), in welche jeweils eine Rastnase (19, 20) des Brennstoffeinspritzventils (2) zum Übertragen der Demontagekraft auf das Brennstoffeinspritzventil (2) eingreift, ausgebildet sind.

2. Montagevorrichtung nach Anspruch 1,
**dadurch gekennzeichnet,**
**daß** zwei diametral gegenüberliegende Angriffselemente (9, 10) vorgesehen sind.

3. Montagevorrichtung nach Anspruch 1 oder 2,
**dadurch gekennzeichnet,**
**daß** die Angriffselemente (9, 10) sich axial an einen Hauptkörper (32) der Montagevorrichtung (1) anschließen und mit dem Hauptkörper (32) radial federnd verbunden sind.

4. Montagevorrichtung nach einem der Ansprüche 1 bis 3,
**dadurch gekennzeichnet,**
**daß** der Hauptkörper (32) einen aus der Aufnahmebohrung (3) herausragenden Befestigungsabschnitt aufweist, der an dem Zylinderkopf (4) befestigbar ist.

5. Montagevorrichtung nach einem der Ansprüche 1 bis 4,
**dadurch gekennzeichnet,**
**daß** die an dem Brennstoffeinspritzventil (2) ausgebildeten Rastnasen (19, 20) jeweils eine den Niederhalteflächen (11, 12) der Montagevorrichtung (1) abgewandte Abschrägung (21, 22) aufweisen.

6. Montagevorrichtung nach einem der Ansprüche 1 bis 5,
**dadurch gekennzeichnet,**
**daß** die Rastausnehmungen (17, 18) allseitig geschlossen sind und einen im wesentlichen rechteckförmigen Querschnitt aufweisen.

7. Montagevorrichtung nach einem der Ansprüche 1 bis 6,
**dadurch gekennzeichnet,**
**daß** die Montagevorrichtung (1) in der Aufnahmebohrung (3) mit einem nur geringen Spiel geführt ist.

8. Montagevorrichtung nach einem der Ansprüche 1 bis 7,
**dadurch gekennzeichnet,**
**daß** zwischen den Angriffselementen (9, 10) eine Aussparung (30, 31) für einen Anschlußstecker des Brennstoffeinspritzventils (2) vorgesehen ist.

9. Montagevorrichtung nach einem der Ansprüche 1 bis 8,
**dadurch gekennzeichnet,**
**daß** die Montagevorrichtung (1) durch Tiefziehen aus einem Metallblech herstellbar ist.

## Claims

1. Installation device (1) for installing and removing a fuel injection valve (2) in a receiving bore (3) of a cylinder head (4) of an internal combustion engine, having at least one engagement element (9, 10) which engages on the fuel injection valve (2) and via which both a holding-down force for holding down the fuel injection valve (2) in the receiving bore (3) and a removal force for removing the fuel injection valve (2) can be exerted on the fuel injection valve (2), **characterized in that** at least two resilient engagement elements (9, 10) are provided, on which a holding-down surface (11, 12) for transmitting the holding-down force to the fuel injection valve (2), and a latching recess (17, 18), in which a respective latching lug (19, 20) of the fuel injection valve (2) engages for the purpose of transmitting the removal force to the fuel injection valve (2), are respectively formed.

2. Installation device according to Claim 1, **characterized in that** two diametrically opposite engagement elements (9, 10) are provided.

3. Installation device according to Claim 1 or 2, **characterized in that** the engagement elements (9, 10) axially adjoin a main body (32) of the installation device (1) and are connected in a radially resilient manner to the main body (32).

4. Installation device according to one of Claims 1 to 3, **characterized in that** the main body (32) has a fastening section which protrudes out of the receiving bore (3) and can be fastened to the cylinder head (4).

5. Installation device according to one of Claims 1 to 4, **characterized in that** the latching lugs (19, 20) formed on the fuel injection valve (2) have a respective bevel (21, 22) which faces away from the holding-down surfaces (11, 12) of the installation device (1).

6. Installation device according to one of Claims 1 to 5, **characterized in that** the latching recesses (17, 18) are closed on all sides and have an essentially rectangular cross section.

7. Installation device according to one of Claims 1 to 6, **characterized in that** the installation device (1) is guided in the receiving bore (3) with only a small amount of play.

8. Installation device according to one of Claims 1 to 7, **characterized in that** a cutout (30, 31) is provided between the engagement elements (9, 10) for a connecting plug of the fuel injection valve (2).

9. Installation device according to one of Claims 1 to 8, **characterized in that** the installation device (1) can be produced from a metal sheet by deep-drawing.

## Revendications

1. Dispositif de montage (1) pour le montage et le démontage d'un injecteur de carburant (2) dans un perçage de logement (3) d'une culasse (4) d'un moteur à combustion interne, comprenant au moins un élément de prise (9, 10) qui saisit l'injecteur de carburant (2), et par l'intermédiaire duquel il est possible d'exercer sur l'injecteur de carburant (2) aussi bien une force de retenue servant à retenir l'injecteur de carburant (2) dans le perçage de logement (3) qu'une force de démontage pour le démontage de l'injecteur de carburant (2),
**caractérisé en ce qu'**
il est prévu au moins deux éléments de prise élastiques (9, 10) sur chacun desquels sont formés une surface de retenue (11, 12) servant à transmettre la force de retenue à l'injecteur de carburant (2) et un évidement d'accrochage (17, 18) dans lequel une dent d'accrochage (19, 20) de l'injecteur de carburant (2) s'engage pour la transmission de la force de démontage à l'injecteur de carburant (2).

2. Dispositif de montage selon la revendication 1,
**caractérisé en ce qu'**
il est prévu deux éléments de prise (9, 10) diamétralement opposés.

3. Dispositif de montage selon la revendication 1 ou 2,
**caractérisé en ce que**
les éléments de prise (9, 10) font suite axialement à un corps principal (32) du dispositif de montage (1) et sont reliés au corps principal (32) par une liaison élastique dans la direction radiale.

4. Dispositif de montage selon une des revendications 1 à 3,
**caractérisé en ce que**
le corps principal (32) présente un segment de fixation qui émerge du perçage de logement (3) et qui peut être fixé à la culasse (4).

5. Dispositif de montage selon une des revendications 1 à 4,
**caractérisé en ce que**
les dents d'encliquetage (19, 20) prévues sur l'injecteur de carburant (2) présentent chacune un chanfrein (21, 22) qui est éloigné des surfaces de retenue (11, 12) du dispositif de montage (1).

6. Dispositif de montage selon une des revendications 1 à 5,
**caractérisé en ce que**
les évidements d'accrochage (17, 18) sont fermés de tous côtés et présentent une section sensiblement rectangulaire.

7. Dispositif de montage selon une des revendications 1 à 6,
**caractérisé en ce que**
le dispositif de montage (1) est guidé dans le perçage de logement (3) avec un jeu réduit.

8. Dispositif de montage selon une des revendications 1 à 7,
**caractérisé en ce qu'**
un évidement (30, 31) prévu pour une fiche de connexion de l'injecteur de carburant (2) est ménagé entre les éléments de prise (9, 10).

9. Dispositif de montage selon une des revendications 1 à 8,
**caractérisé en ce que**
le dispositif de montage (1) peut être fabriqué à partir d'une tôle de métal par emboutissage.
